# DEMANDE DE BREVET EUROPEEN

(11) **EP 0 461 985 A1**
(43) Date de publication de la demande: **18.12.1991**
(21) Numéro de dépôt: 91401530.0
(22) Date de dépôt: 11.06.1991
(51) Int. Cl.: F01L 13/00, F01L 1/14

(54) **Dispositif de soupapes débrayables pour moteur à combustion interne**

(30) Priorité: 15.06.1990 FR 9007489
(71) Demandeur: REGIE NATIONALE DES USINES RENAULT S.A., F-92109 Boulogne Billancourt (FR)
(72) Inventeur: Moretti, Antonio, F-78830 Bonnelles (FR); Ahmed, Afif, F-78870 Bailly (FR)

(57) **Abrégé**

Dispositif de soupapes débrayables pour moteur à combustion interne, caractérisé en ce qu'il comporte un poussoir unique rotatif (1) pour les deux soupapes d'admission (2) et (3) de chacun des cylindres moteur, ledit poussoir rotatif (1) ayant une surface d'appui fermée (4) pour l'une des soupapes d'admission (2), et une face d'appui ouverte (5) pour l'autre soupape d'admission (3); c'est-à-dire que cette face d'appui ouverte (5) débouche dans un trou (6) traversant ledit poussoir rotatif (1) de part en part, de manière que dans la première position de rotation dudit poussoir unique rotatif (1), la deuxième soupape d'admission (3) soit bloquée sur son siège; le poussoir unique rotatif (1) étant muni d'un trou oblong (7) de manoeuvre, qui est actionné par un système de commande en rotation.

## Description

La présente invention se rapporte à un dispositif de soupapes débrayables pour moteur à combustion interne, qui se monte notamment sur les véhicules automobiles de tourisme.

Les moteurs à combustion interne à une seule soupape d'admission par cylindre travaillent bien à bas régime, mais ils n'ont pas un bon remplissage à haut régime.

Les moteurs à plusieurs soupapes par cylindre offrent de bonnes caractéristiques à haut régime, mais ils ont l'inconvénient d'avoir de mauvaises caractéristiques à bas régime.

On connaît également des types de moteurs à soupapes débrayables, qui ont l'inconvénient de nécessiter un ensemble de commandes particulier, qui fait appel à un arbre à câme spécifique, ou à des actionneurs indépendants.

Le but de la présente invention est de composer un dispositif de soupapes débrayables pour moteur à combustion interne, qui permet d'avoir un bon mélange à bas régime et faible charge, et un très bon remplissage à haut régime; tout en faisant appel à un système additionnel, qui vient se monter sur la culasse de base multisoupapes.

Selon un mode de réalisation de l'invention, le dispositif de soupapes débrayables pour moteur à combustion interne comporte un poussoir unique rotatif pour les deux soupapes d'admission d'un même cylindre. Ce poussoir a une face d'appui fermée pour l'une des soupapes, et une face d'appui ouverte pour l'autre soupape. Cette dernière face d'appui ouverte débouche dans un trou, qui traverse le poussoir de part en part; de manière que dans la première position de rotation dudit poussoir, la deuxième soupape est bloquée sur son siège. Le poussoir unique rotatif est muni d'un trou oblong de manoeuvre, qui est actionné par un système de commande.

Selon un mode de réalisation de l'invention, le système de commande en rotation du poussoir comprend une tige de commande qui est perpendiculaire à l'axe dudit poussoir et sur laquelle sont montés deux ressorts d'armement, qui s'appuient chacun à l'extérieur sur une coupelle d'appui solidaire de ladite tige, et à l'autre extrémité, sur une autre coupelle d'appui mobile sur cette tige. De plus, une coupelle butée est solidaire de la tige de commande, et est montée au milieu des deux coupelles d'appui. Chacune des coupelles d'appui mobiles a un moyeu, qui peut venir s'appliquer contre la coupelle butée, et qui porte le moyeu d'un doigt de manoeuvre, qui vient s'engager dans le trou oblong du poussoir rotatif.

Selon une variante de l'invention, la face d'appui de la deuxième soupape, débouche dans le trou traversant au moyen d'une rampe de dégagement; pour éviter toute déformation. Il faut ajouter que selon l'invention, la tige de commande peut porter plusieurs systèmes de commande destinés à chacun des cylindres du moteur.

La présente invention offre ainsi l'avantage d'avoir un moteur à soupapes débrayables, avec un bon mélange à bas régime et faible charge, et un très bon remplissage à haut régime; tout en ne faisant appel qu'à un système additionnel; qui peut se monter sans difficulté sur la culasse de base du moteur multi-soupapes.

D'autres caractéristiques et avantages de la présente invention ressortiront de la description qui suit le mode de réalisation donné à titre d'exemple, en référence aux dessins annexés, sur lesquels :
- la figure 1 est une vue en perspective du poussoir rotatif avec les deux soupapes selon l'invention;
- la figure 2 est une vue schématique de l'ensemble d'un poussoir rotatif selon la figure 1, avec sa commande selon l'invention;
- la figure 3 est une vue schématique à la figure 2, dans une autre position d'équilibre;
- la figure 4 est une vue schématique analogue à la figure 2, en position d'attente ou d'armement;
- la figure 5 est une vue schématique à la figure 2, de l'ensemble du dispositif pour un moteur à quatre cylindres.

Le dispositif de soupapes débrayables pour un moteur à combustion interne selon l'invention, comporte un poussoir unique rotatif 1 pour les deux soupapes d'admission 2 et 3 d'un même cylindre. Cet ensemble est représenté sur la figure 1, où l'on peut voir que le poussoir rotatif 1 a une face d'appui fermée 4 pour l'une des soupapes d'admission 2, et une face d'appui ouverte 5 pour l'autre soupape d'admission 3.

Selon l'invention, la face d'appui ouverte 5 débouche dans un trou 6, qui traverse ledit poussoir rotatif 1 de part en part. Ainsi, dans la première position de rotation, c'est-à-dire celle qui est représentée sur la figure 1, la deuxième soupape d'admission 3 est bloquée sur son siège.

Le poussoir unique rotatif 1 est muni d'un trou oblong 7 de manoeuvre, qui est actionné par un système de commande en rotation dudit poussoir unique rotatif 1.

Le système de commande en rotation comporte une tige de commande 8, qui est perpendiculaire à l'axe du poussoir rotatif 1. Sur cette tige de commande 8, sont montés deux ressorts d'armement 9 et 10, qui s'appuient chacun à l'extérieur sur une coupelle d'appui 11 et 12, et à l'autre extrémité sur une coupelle d'appui mobile 13 et 14. Les coupelles d'appui 11 et 12 sont solidaires de la tige 8, tandis que les coupelles d'appui mobiles 13 et 14, peuvent se déplacer sur cette même tige 8. De plus, une coupelle butée 18 est solidaire de la tige 8, et est montée au milieu des deux coupelles d'appui 11 et 12. Chacune des coupelles d'appui mobiles 13 et 14 a un moyeu 19, qui peut venir s'appliquer contre la coupelle butée 18. Ces moyeux 19 portent l'un et l'autre le moyeu 15 d'un doigt de manoeuvre 16, qui vient s'engager dans le trou oblong 7 du poussoir 1.

Les figures 2, 3 et 4 montrent le fonctionnement du dispositif de commande dans les différentes positions.

Les figures 2 et 3 représentent les deux positions que peut prendre le poussoir unique rotatif 1. Dans chacune de ces positions, le système est en équilibre sous l'action des ressorts, et les coupelles d'appui mobiles 13 et 14, viennent s'appliquer contre la coupelle butée 18, de part et d'autre de celle-ci.

Lorsque l'on agit sur la tige de commande 8, par exemple dans le sens de la flèche représentée sur la figure 4, et en partant de la position d'équilibre de la figure 3; et que ce déplacement est empêché par l'action de la came sur le poussoir unique rotatif 1, la tige de commande est seule à se déplacer, et elle vient comprimer le ressort d'armement 9 par l'action de la coupelle d'appui 11 contre ce ressort dont l'autre extrémité est bloquée par la coupelle d'appui mobile, qui est immobilisée par le moyeu 15 du doigt de manoeuvre 16 bloqué par le poussoir unique rotatif 1. Le poussoir rotatif 1 reste ainsi en position, mais le système est armé, et ledit poussoir rotatif 1 pourra prendre la position représentée sur la figure 2, dès que la came n'agira plus sur le poussoir rotatif 1 concerné.

La figure 5 montre un dispositif de commande en rotation d'un moteur à quatre cylindres, équipé d'un poussoir unique rotatif 1, selon l'invention, la tige de commande unique 8 comporte plusieurs systèmes de commande qui sont montés en série sur cette même tige, et dont chacun commande un poussoir unique rotatif 1.

Selon une variante de l'invention qui est représentée sur la figure 1, la face d'appui ouverte 5 débouche dans le trou traversant 6 au moyen d'une rampe 17 de dégagement. Cet aménagement permet d'éviter la détérioration de la soupape concernée, car si en début d'action de la came sur un poussoir rotatif 1, la soupape débrayable 3 n'a pas le temps de s'engager dans le trou traversant 6, la rampe de dégagement 17 évite à cette soupape débrayable 3 de ne pas se déformer en étant appuyée qu'en partie sur la face d'appui ouverte 5.

## Revendications

1. Dispositif de soupapes débrayables pour moteur à combustion interne, caractérisé en ce qu'il comporte un poussoir unique rotatif (1) pour les deux soupapes d'admission (2) et (3) de chacun des cylindres moteur, ledit poussoir rotatif (1) ayant une surface d'appui fermée (4) pour l'une des soupapes d'admission (2), et une face d'appui ouverte (5) pour l'autre soupape d'admission (3); c'est-à-dire que cette face d'appui ouverte (5) débouche dans un trou (6) traversant ledit poussoir rotatif (1) de part en part, de manière que dans la première position de rotation dudit poussoir unique rotatif (1), la deuxième soupape d'admission (3) soit bloquée sur son siège; le poussoir unique rotatif (1) étant muni d'un trou oblong (7) de manoeuvre, qui est actionné par un système de commande en rotation.

2. Dispositif de soupapes débrayables selon la revendication 1, caractérisé en ce que le système de commande en rotation comporte une tige de commande (8) qui est perpendiculaire à l'axe du poussoir unique rotatif (1), et sur laquelle sont montés deux ressorts d'armement (9) et (10), qui s'appuient chacun à l'extérieur sur une coupelle d'appui correspondante (11) et (12) solidaire de ladite tige de commande (8), et à l'autre extrémité sur une coupelle d'appui mobile correspondante (13) et (14) sur cette tige de commande (8); une coupelle butée (18) solidaire de la tige de commande (8) étant montée au milieu des deux coupelles d'appui (11) et (12); chacune des coupelles d'appui mobiles (13) et (14) ayant un moyeu (19) qui peut venir s'appliquer contre la coupelle butée (18), et qui portent l'un et l'autre le moyeu (15) d'un doigt de manoeuvre (16), qui vient s'engager dans le trou oblong (7) du poussoir (1).

3. Dispositif de soupapes débrayables selon la revendication 1, caractérisé en ce que la face d'appui ouverte (5) débouche dans le trou traversant (6) au moyen d'une rampe (17) de dégagement, afin que ai en début d'action de la came sur le poussoir rotatif (1), la soupape débrayable (3) n'a pas eu le temps de s'engager dans le trou traversant (6), celle-ci ne soit pas déformée en étant appuyée en partie sur la face d'appui ouverte (5).

4. Dispositif de soupapes débrayables selon la revendication 2, caractérisé en ce que la tige de commande (8) comporte plusieurs systèmes de commande qui sont montés en série sur cette même tige de commande (8).
